# EUROPÄISCHE PATENTANMELDUNG

(11) **EP 4 644 812 A1**
(43) Veröffentlichungstag der Anmeldung: **05.11.2025**
(21) Anmeldenummer: 24173369.0
(22) Anmeldetag: 30.04.2024
(51) Int. Cl.: F27B 3/08, F27B 3/18, F27D 1/18

(54) **OFENANLAGE MIT LICHTBOGENOFEN MIT ZUFÜHRUNG VON FLÜSSIGMETALL DURCH EINE VERSCHLIESSBARE ÖFFNUNG**

(71) Anmelder: Primetals Technologies Austria GmbH, 4031 Linz (AT)
(72) Erfinder: Schmid, Michael, 77781 Biberach/ Baden (DE); Weil, Artur, 77791 Berghaupten (DE)
(74) Vertreter: Metals@Linz

(57) **Zusammenfassung**

Ein Lichtbogenofen weist ein Untergefäß (1) auf. Das Untergefäß (1) weist an seiner Oberseite einen Querschnitt auf, der einen von einem vertikal nach oben ragenden Obergefäß (7) umgebenen Hauptbereich (3) aufweist, so dass der Hauptbereich (3) eine vertikale Zentralachse (4) bildet. Die Oberseite weist weiterhin einen Erkerbereich (6) auf, der an den Hauptbereich (3) angrenzt und sich von der Zentralachse (4) aus gesehen über einen begrenzten Winkelbereich (a) erstreckt. Der Lichtbogenofen weist einen Ofendeckel (8) auf, der das Obergefäß (7) an seiner Oberseite abdeckt. Der Lichtbogenofen weist eine horizontale Abdeckung (9) auf, durch die der Erkerbereich (6) abgedeckt ist. In dem Obergefäß (7) ist von der Zentralachse (4) aus gesehen innerhalb des begrenzten Winkelbereichs (a) eine mittels eines Verschlusses (10) verschließbare Öffnung angeordnet. Oberhalb der horizontalen Abdeckung (9) ist im Bereich der Öffnung eine Schutzabdeckung (11) angeordnet, mittels derer die horizontale Abdeckung (9) vor Metall- und Schlackespritzern geschützt ist, die beim Zuführen flüssigen Metalls zu dem Untergefäß (1) über die Tür (10) auftreten.

## Beschreibung

### Gebiet der Technik

Die vorliegende Erfindung geht aus von einem Lichtbogenofen,
- wobei der Lichtbogenofen ein Untergefäß aufweist,
- wobei das Untergefäß an seiner Oberseite einen Querschnitt aufweist, der einen von einem vertikal nach oben ragenden Obergefäß umgebenen Hauptbereich aufweist, so dass der Hauptbereich eine vertikale Zentralachse bildet,
- wobei die Oberseite weiterhin einen Erkerbereich aufweist, der an den Hauptbereich angrenzt und sich von der Zentralachse aus gesehen über einen begrenzten Winkelbereich erstreckt,
- wobei der Lichtbogenofen einen Ofendeckel aufweist, der das Obergefäß an seiner Oberseite abdeckt,
- wobei der Lichtbogenofen eine horizontale Abdeckung aufweist, durch die der Erkerbereich abgedeckt ist.

### Stand der Technik

Ein derartiger Lichtbogenofen ist allgemein bekannt.

### Zusammenfassung der Erfindung

In vielen Fällen erfolgt das Chargieren flüssigen Metalls in einen Lichtbogenofen durch die Schlackentür. Die Schlackentür ist bei einem Lichtbogenofen der vorstehend genannten Art in einem dem begrenzten Winkelbereich gegenüberliegenden Winkelbereich angeordnet. In anderen Fällen ist das Chargieren flüssigen Metalls durch die Schlackentür nicht möglich. Dies ist insbesondere dann nicht möglich, wenn die Pfanne mit dem flüssigen Metall in dem begrenzten Winkelbereich angeliefert wird. Dort befindet sich auch die Abstichöffnung des Untergefäßes.

Im Stand der Technik ist es bekannt, den Ofendeckel zu entfernen und das flüssige Metall von oben in das Untergefäß zuschütten. Diese Vorgehensweise ist möglich, wenn ein Kran - insbesondere ein abstichseitig angeordneter Kran - direkt über das Untergefäß fahren kann. Diese Vorgehensweise ist jedoch nachteilig. Insbesondere besteht ein Sicherheitsrisiko und besteht in manchen Fällen sogar eine Explosionsgefahr. Weiterhin treten deutliche zeitliche Verzögerungen und Energieverluste auf.

In den Fällen, in denen die Pfanne mit dem flüssigen Metall in dem begrenzten Winkelbereich angeliefert wird und demzufolge das Chargieren flüssigen Metalls durch die Schlackentür nicht möglich ist, ist an dem Untergefäß oftmals ein Trichter fest installiert, über den das flüssige Metall in das Untergefäß eingebracht werden kann. Auch diese Vorgehensweise ist mit Nachteilen behaftet. Insbesondere kann die Rinne, über welche das flüssige Metall in das Untergefäß geleitet wird, nicht vorgewärmt werden. Dadurch lagern sich dort Rückstände ab, sogenannte Verbärungen. Diese Rückstände müssen von Hand entfernt werden. Weiterhin entsteht während des Betriebs des Lichtbogenofens auf der Metallschmelze eine Schaumschlacke. Die Schaumschlacke kann bis zu dem Ort ansteigen, an dem der Trichter in das Untergefäß mündet. Dadurch kann die Öffnung zuwachsen. Auch hier ist nur eine manuelle Reinigung möglich. In beiden Fällen erfordert die manuelle Reinigung einen Stillstand des Lichtbogenofens.

Die Aufgabe der vorliegenden Erfindung besteht darin, Möglichkeiten zu schaffen, mittels derer ein zuverlässiger und effizienter Betrieb eines Lichtbogenofens der eingangs genannten Art auch dann möglich ist, wenn die Pfanne mit dem flüssigen Metall in dem begrenzten Winkelbereich angeliefert wird.

Die Aufgabe wird durch eine Ofenanlage mit den Merkmalen des Anspruchs 1 gelöst. Vorteilhafte Ausgestaltungen der Ofenanlage sind Gegenstand der abhängigen Ansprüche 2 bis 14.

Erfindungsgemäß wird eine Ofenanlage der eingangs genannten Art dadurch ausgestaltet,
- dass in dem Obergefäß von der Zentralachse aus gesehen innerhalb des begrenzten Winkelbereichs eine mittels eines Verschlusses verschließbare Öffnung angeordnet ist und
- dass oberhalb der horizontalen Abdeckung im Bereich der Öffnung eine Schutzabdeckung angeordnet ist, mittels derer die horizontale Abdeckung vor Metall- und Schlackespritzern geschützt ist, die beim Zuführen flüssigen Metalls zu dem Untergefäß über die Öffnung auftreten.

Dadurch steht zunächst die Öffnung zur Verfügung, durch die hindurch das flüssige Metall dem Untergefäß zugeführt werden kann. Weiterhin kann diese Öffnung verschlossen werden. Durch die Schutzabdeckung ist schließlich auch die horizontale Abdeckung in geeigneter Weise geschützt. Die Schutzabdeckung ist somit keine Rinne, in der Metall fließen soll, sondern eine reine Schutzabdeckung.

Es ist zwar weiterhin eine Rinne für das flüssige Metall erforderlich. Diese Rinne ist im Rahmen der vorliegenden Erfindung jedoch kein fest mit dem Lichtbogenofen verbundenes Element. Vielmehr kann die Rinne beispielsweise Bestandteil einer Transporteinrichtung sein, mittels derer die Pfanne mit dem flüssigen Metall transportiert wird. Auch eine Abdeckung für die Rinne und ein der Rinne vorgeordneter Trichter können Bestandteile der Transporteinrichtung sein.

Der begrenzte Winkelbereich beträgt in der Regel weniger als 90°. Beispielsweise kann er bei ca. 60° (+/-10°) liegen. Die horizontale Abdeckung ist üblicherweise an ihrer Oberseite wassergekühlt. Zum Öffnen und Schließen der Öffnung kann dem Verschluss eine Hydraulikzylindereinheit zugeordnet sein.

In aller Regel weist das Obergefäß an seiner Innenseite eine Wasserkühlung auf. Vorzugsweise weist daher die Schutzabdeckung einen Vorsprung auf, der über die Wasserkühlung hinaus nach innen in den Ofenraum hineinragt. Dadurch wird durch die Schutzabdeckung nicht nur die horizontale Abdeckung geschützt, sondern auch der Bereich des Obergefäßes unterhalb der Öffnung bzw. der Schutzabdeckung.

Vorzugsweise schließt der Verschluss im geschlossenen Zustand innen bündig mit dem Obergefäß ab und weist weiterhin der Verschluss an seiner Innenseite eine feuerfeste Bewehrung auf, die nach unten hin dicker wird. Dadurch wird beim anfänglichen Chargieren von Schrott die Schutzabdeckung vor dem Schrott geschützt. Dies gilt ganz besonders dann, wenn die feuerfeste Bewehrung des Verschlusses nach innen über die Schutzabdeckung hinausragt.

Vorzugsweise weist der Verschluss an seiner Unterseite eine Räumkante zum Abräumen von Schlacke und/oder Metallresten von der Oberseite der Schutzabdeckung beim Schließen des Verschlusses auf. Dadurch werden Verunreinigungen der Schutzabdeckung so weit wie möglich vermieden.

Vorzugsweise ist die Öffnung, bezogen auf den begrenzten Winkelbereich, außermittig angeordnet. Dies vereinfacht insbesondere den Zugang zum Abstichbereich des Untergefäßes, der meistens ebenfalls in dem Erkerbereich angeordnet ist.

Vorzugsweise ist die Schutzabdeckung in einem Halterahmen angeordnet, der lösbar an dem Obergefäß befestigt ist, insbesondere an dem Obergefäß eingehakt ist. Dadurch kann die Schutzabdeckung auf einfache Weise mit dem Obergefäß befestigt und auch wieder von ihm gelöst werden, so dass die Schutzabdeckung unabhängig vom Betrieb des Lichtbogenofens gewartet und eventuell auch repariert werden kann. Insbesondere ist eine Fortsetzung des Betriebs des Lichtbogenofens möglich, wenn während dieser Zeit die entfernte Schutzabdeckung durch eine andere Schutzabdeckung ersetzt wird.

Vorzugsweise ist die Schutzabdeckung als Blechwanne ausgebildet, die an ihrer Oberseite mit einer feuerfesten Ausmauerung versehen ist. Diese Ausgestaltung ist einfach, robust, zuverlässig und kostengünstig.

Vorzugsweise ist die Schutzabdeckung in Richtung auf das Untergefäß zu geneigt, so dass auf die Schutzabdeckung auftreffendes Metall bzw. auf die Schutzabdeckung auftreffende Schlacke in das Untergefäß geleitet wird. Dadurch können Verunreinigungen der Schutzabdeckung auf ein Minimum reduziert werden. Der Neigungswinkel gegenüber der Horizontalen liegt vorzugsweise bei mindestens 0,5° und maximal bei 10°. In der Regel liegt der Neigungswinkel zwischen 2° und 5°.

Vorzugsweise ist der Verschluss als schwenkbare Klappe ausgebildet, deren Schwenkachse horizontal verläuft und am oberen Rand der Klappe angeordnet ist. Diese Ausgestaltung hat sich in Versuchen als besonders vorteilhaft erwiesen.

Vorzugsweise besteht der Verschluss aus Kupfer. Dies erleichtert die Kühlung des Verschlusses. Weiterhin ist der Verschluss vorzugsweise wassergekühlt. Dadurch ist eine besonders gute Wärmeabfuhr möglich.

Das Zuführen flüssigen Metalls zum Lichtbogenofen erfolgt üblicherweise mittels eines zum Lichtbogenofen verfahrbaren Pfannenwagens mit einer kippbaren Pfanne. Auch vorliegend ist ein derartiger Pfannenwagen vorhanden. Im Rahmen der vorliegenden Erfindung kann insbesondere auf dem Pfannenwagen eine Schüttrinne angeordnet sein, deren Ende beim Verfahren des Pfannenwagens durch die Öffnung hindurch in das Innere des Lichtbogenofens verfahren werden kann. Dadurch kann in der Pfanne befindliches flüssiges Metall, ausgehend von der Pfanne, über die Schüttrinne in das Untergefäß gelangen. Die Rinne kann insbesondere beheizbar sein.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: einen Schnitt durch einen Lichtbogenofen mit einer geschlossenen Trennung,
- FIG 2: einen Schnitt durch den Lichtbogenofen von FIG 1 mit geöffneter Öffnung,
- FIG 3: den Lichtbogenofen von FIG 2 mit einem sogenannten Launder,
- FIG 4: den Lichtbogenofen von FIG 1 von oben,
- FIG 5: einen Teilbereich eines Obergefäßes des Lichtbogenofens und
- FIG 6: einen Schnitt durch eine Schutzabdeckung.

### Beschreibung der Ausführungsformen

Die FIG 1 bis 4 zeigen denselben Lichtbogenofen und werden daher nachstehend gemeinsam erläutert.

Gemäß den FIG 1 bis 4 weist der Lichtbogenofen ein Untergefäß 1 auf. Das Untergefäß 1 ist in einem Unterbau 2 (üblicherweise als Wiege bezeichnet) gelagert. Das Untergefäß 1 weistsiehe insbesondere FIG 4 - an seiner Oberseite einen Querschnitt auf, der einen Hauptbereich 3 aufweist. Oftmals bildet der Hauptbereich 3 eine vertikale Zentralachse 4. Insbesondere sind die Elektroden 5 des Lichtbogenofens exakt oder zumindest annähernd gleichmäßig um die Zentralachse 4 herum verteilt angeordnet. Die Oberseite des Untergefäßes 1 weist weiterhin einen Erkerbereich 6 auf, der an den Hauptbereich 3 angrenzt. Der Erkerbereich 6 erstreckt sich von der Zentralachse 4 aus gesehen über einen begrenzten Winkelbereich α.

Der Lichtbogenofen weist weiterhin ein vertikal nach oben ragendes Obergefäß 7 auf, das sich ausgehend von der Oberseite des Untergefäßes 1 nach oben erstreckt und den Hauptbereich 3 umgibt. Das Obergefäß 7 weist üblicherweise an seiner Innenseite eine Wasserkühlung auf, in den FIG 1 bis 3 erkennbar durch die angedeuteten Kühlwasserrohre. Ein Ofendeckel 8 des Lichtbogenofens deckt das Ofengefäß 7 an seiner Oberseite ab. Weiterhin weist der Lichtbogenofen eine horizontale Abdeckung 9 (Erkerpanel) auf, durch die der Erkerbereich 6 abgedeckt ist.

Von der Zentralachse 4 aus gesehen ist in dem Obergefäß 7 innerhalb des begrenzten Winkelbereichs α eine Öffnung angeordnet. Die Öffnung ist von einem Verschluss 10 verschlossen. Der Verschluss 10 besteht vorzugsweise aus Kupfer. Weiterhin ist der Verschluss 10 vorzugsweise wassergekühlt. Der Verschluss 10 schließt im geschlossenen Zustand (siehe FIG 1) in der Regel innen bündig mit dem Obergefäß 7 ab. Weiterhin ist der Verschluss 10 vorzugsweise als schwenkbare Klappe ausgebildet, deren Schwenkachse 10' horizontal verläuft und am oberen Rand der Klappe bzw. des Verschlusses 10 angeordnet ist.

Oberhalb der horizontalen Abdeckung 9 ist im Bereich des Verschlusses 10 eine Schutzabdeckung 11 angeordnet. Mittels der Schutzabdeckung 11 ist die horizontale Abdeckung 9 vor Metall- und Schlackespritzern geschützt ist, die beim Zuführen flüssigen Metalls zu dem Untergefäß 1 über die Öffnung auftreten. Die Öffnung ist, bezogen auf den begrenzten Winkelbereich α, vorzugsweise außermittig angeordnet. Dies ist insbesondere aus FIG 4 ersichtlich, weil in FIG 4 die außermittig angeordnete Schutzabdeckung 11 erkennbar ist, welche ihrerseits unter der Öffnung angeordnet ist.

Das Zuführen flüssigen Metalls zu dem Untergefäß 1 über die Öffnung geschieht gemäß folgender Vorgehensweise:
Ein Pfannenwagen 12 mit einer Pfanne 13, in der sich flüssiges Metall 14 befindet, wird zum Lichtbogenofen verfahren. Auf dem Pfannenwagen 12 ist zusätzlich eine Schüttrinne 15 angeordnet, üblicherweise als Launder bezeichnet. Bevor das Ende der Schüttrinne 15 das Untergefäß 1 erreicht, wird die die Öffnung geöffnet (der Verschluss 10 also entsprechend bewegt), so dass das Ende der Schüttrinne 15 durch die Öffnung hindurch in das Innere des Lichtbogenofens verfahren werden kann. Sodann wird die Pfanne 13 gekippt, so dass das flüssige Metall 14, ausgehend von der Pfanne 13, über die Schüttrinne 15 in das Untergefäß 1 gelangt. Sodann wird der Pfannenwagen 12 wieder vom Lichtbogenofen weg gefahren, so dass die Öffnung wieder verschlossen werden kann. Vor dem Kippen des flüssigen Metalls 14 in die Schüttrinne 15 wird die Schüttrinne 15 vorzugsweise aufgeheizt, beispielsweise mittels Gasbrennern.

Wie besonders deutlich aus den FIG 1 und 2 erkennbar ist, weist die Schutzabdeckung 11 einen Vorsprung 11' auf, der über die Wasserkühlung (Kühlwasserrohre) hinaus nach innen in den Ofenraum hineinragt. Im geschlossenen Zustand schließt der Verschluss 10 innen bündig mit dem Obergefäß 7 ab. Weiterhin weist der Verschluss 10 gemäß diesen beiden FIG vorzugsweise an seiner Innenseite eine feuerfeste Bewehrung 10" auf, die nach unten hin dicker wird. Die feuerfeste Bewehrung 10" kann insbesondere nach innen über die Schutzabdeckung 11 - einschließlich deren Vorsprung 11' - hinausragen.

Die Schutzabdeckung 11 ist vorzugsweise in einem Halterahmen 16 angeordnet, der seinerseits lösbar an dem Obergefäß 7 befestigt ist. Der Halterahmen 16 kann insbesondere an dem Obergefäß 7 eingehakt sein. Wie weiterhin aus der schematischen Darstellung in FIG 5 ersichtlich ist, ist die Schutzabdeckung 11 in Richtung auf das Untergefäß 1 zu geneigt. Der Neigungswinkel β gegenüber der Horizontalen liegt üblicherweise bei mindestens 0,5°, insbesondere bei mindestens 1° oder bei mindestens 2°. Dadurch wird erreicht, dass auf die Schutzabdeckung 11 auftreffendes Metall 14 bzw. auf die Schutzabdeckung 11 auftreffende Schlacke (nicht dargestellt) in das Untergefäß 1 geleitet wird. Weiterhin ist die Schutzabdeckung 7 gemäß FIG 6 üblicherweise als Blechwanne 17 ausgebildet, die an ihrer Oberseite mit einer feuerfesten Ausmauerung 18 versehen ist.

Der Verschluss 10 wiederum weist gemäß FIG 6 an seiner Unterseite vorzugsweise eine Räumkante 19 auf. Dadurch ist es möglich, beim Schließen des Verschlusses 10 Schlacke und/oder Metallreste von der Oberseite der Schutzabdeckung 11 abzuräumen.

Die vorliegende Erfindung weist viele Vorteile auf. Einer der Vorteile liegt in der Anordnung der Öffnung . Denn durch die außermittige Anordnung der Öffnung kann erreicht werden, dass die Öffnung einen Bereich des Erkerbereichs 6, der sich über einem Abstichloch des Untergefäßes 1 befindet, nicht verdeckt und auch den Zugang zu diesem Bereich des Erkerbereichs 6 nicht behindert. Ein weiterer Vorteil liegt darin, dass die Schüttrinne 15 kein fester Bestandteil des Lichtbogenofens ist und daher unabhängig vom Lichtbogenofen gewartet werden kann und auch vorgeheizt werden kann.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Untergefäß
- 2: Unterbau
- 3: Hauptbereich
- 4: Zentralachse
- 5: Elektroden
- 6: Erkerbereich
- 7: Obergefäß
- 8: Ofendeckel
- 9: Abdeckung
- 10: Verschluss
- 10': Schwenkachse
- 10": Bewehrung
- 11: Schutzabdeckung
- 11': Vorsprung
- 12: Pfannenwagen
- 13: Pfanne
- 14: Metall
- 15: Schüttrinne
- 16: Halterahmen
- 17: Blechwanne
- 18: Ausmauerung
- 19: Räumkante

- α: Winkelbereich
- β: Neigungswinkel

## Patentansprüche

1. Ofenanlage mit einem Lichtbogenofen,
- wobei der Lichtbogenofen ein Untergefäß (1) aufweist,
- wobei das Untergefäß (1) an seiner Oberseite einen Querschnitt aufweist, der einen von einem vertikal nach oben ragenden Obergefäß (7) umgebenen Hauptbereich (3) aufweist, so dass der Hauptbereich (3) eine vertikale Zentralachse (4) bildet,
- wobei die Oberseite weiterhin einen Erkerbereich (6) aufweist, der an den Hauptbereich (3) angrenzt und sich von der Zentralachse (4) aus gesehen über einen begrenzten Winkelbereich (α) erstreckt,
- wobei der Lichtbogenofen einen Ofendeckel (8) aufweist, der das Obergefäß (7) an seiner Oberseite abdeckt,
- wobei der Lichtbogenofen eine horizontale Abdeckung (9) aufweist, durch die der Erkerbereich (6) abgedeckt ist,
**dadurch gekennzeichnet,**
- **dass** in dem Obergefäß (7) von der Zentralachse (4) aus gesehen innerhalb des begrenzten Winkelbereichs (α) eine mittels eines Verschlusses (10) verschließbare Öffnung angeordnet ist und
- **dass** oberhalb der horizontalen Abdeckung (9) im Bereich der Öffnung eine Schutzabdeckung (11) angeordnet ist, mittels derer die horizontale Abdeckung (9) vor Metall- und Schlackespritzern geschützt ist, die beim Zuführen flüssigen Metalls zu dem Untergefäß (1) über die Öffnung auftreten.

2. Ofenanlage nach Anspruch 1,
**dadurch gekennzeichnet,**
**dass** das Obergefäß (7) an seiner Innenseite eine Wasserkühlung aufweist und dass die Schutzabdeckung (11) einen Vorsprung (11') aufweist, der über die Wasserkühlung hinaus nach innen in den Ofenraum hineinragt.

3. Ofenanlage nach Anspruch 1 oder 2,
**dadurch gekennzeichnet,**
**dass** der Verschluss (10) im geschlossenen Zustand innen bündig mit dem Obergefäß (7) abschließt und dass der Verschluss (10) an seiner Innenseite eine feuerfeste Bewehrung (10") aufweist, die nach unten hin dicker wird.

4. Ofenanlage nach Anspruch 3,
**dadurch gekennzeichnet,**
**dass** die feuerfeste Bewehrung (10") des Verschlusses (10) nach innen über die Schutzabdeckung (11) hinausragt.

5. Ofenanlage nach einem der obigen Ansprüche,
**dadurch gekennzeichnet,**
**dass** der Verschluss (10) an seiner Unterseite eine Räumkante (19) zum Abräumen von Schlacke und/oder Metallresten von der Oberseite der Schutzabdeckung (11) beim Schließen des Verschlusses (10) aufweist.

6. Ofenanlage nach einem der obigen Ansprüche,
**dadurch gekennzeichnet,**
**dass** der Verschluss (10), bezogen auf den begrenzten Winkelbereich (α), außermittig angeordnet ist.

7. Ofenanlage nach einem der obigen Ansprüche,
**dadurch gekennzeichnet,**
**dass** die Schutzabdeckung (11) einem Halterahmen (16) angeordnet ist, der lösbar an dem Obergefäß (7) befestigt ist, insbesondere an dem Obergefäß (7) eingehakt ist.

8. Ofenanlage nach einem der obigen Ansprüche,
**dadurch gekennzeichnet,**
**dass** die Schutzabdeckung (11) als Blechwanne (17) ausgebildet ist, die an ihrer Oberseite mit einer feuerfesten Ausmauerung (18) versehen ist.

9. Ofenanlage nach einem der obigen Ansprüche,
**dadurch gekennzeichnet,**
**dass** die Schutzabdeckung (11) in Richtung auf das Untergefäß (1) zu geneigt ist, so dass auf die Schutzabdeckung (11) auftreffendes Metall (14) bzw. auf die Schutzabdeckung (11) auftreffende Schlacke in das Untergefäß (1) geleitet wird.

10. Ofenanlage nach einem der obigen Ansprüche,
**dadurch gekennzeichnet,**
**dass** der Verschluss (10) als schwenkbare Klappe ausgebildet ist, deren Schwenkachse (10') horizontal verläuft und am oberen Rand der Klappe angeordnet ist.

11. Ofenanlage nach einem der obigen Ansprüche,
**dadurch gekennzeichnet,**
**dass** der Verschluss (10) aus Kupfer besteht.

12. Ofenanlage nach einem der obigen Ansprüche,
**dadurch gekennzeichnet,**
**dass** der Verschluss (10) wassergekühlt ist.

13. Ofenanlage nach einem der obigen Ansprüche,
**dadurch gekennzeichnet,**
**dass** die Ofenanlage einen zum Lichtbogenofen verfahrbaren Pfannenwagen (12) mit einer kippbaren Pfanne (13) aufweist und dass auf dem Pfannenwagen (12) eine Schüttrinne (15) angeordnet ist, deren Ende beim Verfahren des Pfannenwagens (12) durch die Öffnung hindurch in das Innere des Lichtbogenofens verfahren werden kann, so dass in der Pfanne (13) befindliches flüssiges Metall (14), ausgehend von der Pfanne (13), über die Schüttrinne (15) in das Untergefäß (1) gelangen kann.

14. Ofenanlage nach Anspruch 13,
**dadurch gekennzeichnet,**
**dass** die Schüttrinne (15) beheizbar ist.
